# EUROPÄISCHE PATENTSCHRIFT

(11) **EP 0 824 880 B1**
(45) Veröffentlichungstag und Bekanntmachung des Hinweises auf die Patenterteilung: **24.09.2003**
(21) Anmeldenummer: 97111104.2
(22) Anmeldetag: 03.07.1997
(51) Int. Cl.: A47C 3/04, A47C 1/124

(54) **Stapelbarer Reihenstuhl für eine Saalbestuhlung oder dergleichen**
Stackable chair for a row of chairs in an auditorium or the like
Chaise empilable pour une rangée de chaises dans une salle de spectacles ou analogue

(30) Priorität: 16.08.1996 DE 19633069
(43) Veröffentlichungstag der Anmeldung: 25.02.1998
(73) Patentinhaber: Mauser Office GmbH, 34497 Korbach (DE)
(72) Erfinder: Bartlmae, Volker, 89077 Ulm (DE)
(74) Vertreter: Patentanwälte Meinke, Dabringhaus und Partner

(56) Entgegenhaltungen:
- FR-A- 1 333 136
- GB-A- 1 060 366

## Beschreibung

Die Erfindung betrifft einen stapelbaren Reihenstuhl für eine Saalbestuhlung oder dgl. mit den Merkmalen des Oberbegriffes des Patentanspruches 1.

Zum Erzeugen von Bestuhlungsreihen für Saalbestuhlungen oder dgl. ist es bekannt, stapelbare Reihenstühle nebeneinander aufzustellen und dabei über die seitlich am Stuhlgestell befindlichen Reihenverbinder miteinander zu verbinden. Die Bestuhlungsreihen werden dabei entweder von einem Reihenstuhl ohne Armlehne oder aber von einem Reihenstuhl mit wenigstens einer Armlehne, also einem Armlehnenstuhl, gebildet. Oft ist es jedoch auch wünschenswert, dass Reihenstühle ungleichen Stuhltyps, nämlich ein Stuhl neben einem Armlehnenstuhl in wechselnder Folge gestellt werden, so dass dann bei fertiger Saalbestuhlung jedem Sitzplatz Armlehnen zur Verfügung stehen. Soll die Reihenbestuhlung aufgehoben werden, so ist es in der Regel erforderlich, die Reihenstühle raumsparend unterzubringen. Zu diesem Zweck werden die Reihenstühle zu mehreren übereinander gestapelt. Die Stapelfähigkeit von Stühlen, also Reihenstühlen ohne Armlehnen, ist dabei in der Regel ohne weiteres erreichbar. Bei den Armlehnenstühlen ist dies schon schwieriger, da die Stapelung vielfach durch die Anordnung der Armlehnen bzw. der diese tragenden Armlehnenträger und unter Umständen auch durch die Reihenverbinder behindert wird. Es sind bereits einige Vorschläge gemacht worden, um einerseits die Reihenbestuhlung zu ermöglichen und andererseits dabei die Stapelfähigkeit nicht nennenswert zu beeinträchtigen. Ein Lösungsvorschlag nach dem deutschen Gebrauchsmuster 89 02 779 sieht zu diesem Zweck vor, die Armlehne an einem gesondert aufsteckbaren, lösbar mit dem Stuhl verbindbaren Lehnenelement auszubilden. Dadurch wird die Möglichkeit geschaffen, die gesamte Bestuhlung nur aus Stühlen ohne Armlehnen zu bilden mit einem separaten Vorrat an Steckarmlehnen. Nach Reihung der Stühle können dann je nach Wunsch die Stuhlreihen mit Armlehnen ausgerüstet werden, so dass dann jeder Sitzplatz zumindest eine Armlehne aufweist. Die Lösung nach dem vorgenannten Vorschlag ist recht aufwendig, da einerseits ein besonderer separater Vorrat an aufsteckbaren Lehnenelementen auf Lager gehalten werden muss und zum anderen beim Stapeln der Stühle diese Lehnenelemente abgeschraubt werden müssen.

Aus der deutschen Patentschrift 39 33 817 ist ein Stuhl für eine Saalbestuhlung oder dgl. bekannt geworden, bei dem als Reihenverbinder ein an der Unterseite der Sitzfläche eines Stuhles angeordneter Haltebügel und wenigstens ein an einer Seite des Stuhlrahmens eines benachbarten Stuhls seitlich aus dem Stuhlrahmen ausziehbares, mit dem Haltebügel zusammenwirkendes Kupplungselement vorgesehen ist. Die freien Enden der Kupplungselemente sind hakenförmig ausgebildet, so dass die freien Enden miteinander zusammenwirken können. Solche Kupplungselemente müssen beim Einsatz an Reihenstühlen ohne Armlehnen und an Armlehnenstühlen entweder unterschiedlich gestaltet sein oder aber in ihrem Zusammenwirken entsprechend ausgerichtet werden, damit ein möglichst enges Rastermaß bei der Reihenbestuhlung eingehalten werden kann, wenn die Reihenbestuhlung aus Stühlen ohne Armlehnen gebildet wird. Außerdem können durch die seitlich herausstehenden Kupplungselemente beim Stapeln Probleme auftreten, sofern nicht besondere Maßnahmen getroffen werden.

Aus der deutschen Patentschrift 31 10 050 ist schließlich noch ein stapelbarer Reihenstuhl mit Armlehnen bekannt geworden, bei dem zum Stapeln des Reihenstuhls die Armlehnen seitlich weggeklappt werden können. Der Aufwand zur Erstellung solcher Reihenstühle ist gleichfalls beträchtlich.

Zusammenfassend ergibt sich, dass zur Anpassung an unterschiedliche Bestuhlungsreihen die Reihenverbinder entsprechend einzustellen sind und für die Stapelung der Stühle entweder diese Reihenverbinder in eine unwirksame Lage zu bringen bzw. ggf. zusätzlich auch die Armlehnen in eine das Stapeln nicht behindernde Lage zu verschwenken sind.

Ein stapelbarer Reihenstuhl mit den Merkmalen des Oberbegriffes des Patentanspruches 1 ist aus GB 1 060 366 A bekannt. Diese Druckschrift offenbart einen stapelbaren Reihenstuhl in Form eines Stuhls ohne Armlehnen oder auch eines Armlehnenstuhls, welcher mit einem Stuhlgestell, einer daran befestigten Sitzfläche, Rückenlehne und einem Reihenverbindungssystem ausgebildet ist. Die Kupplungsmittel des Reihenverbindungssystems sind dermaßen angebracht, dass die Stühle und Armlehnenstühle wahlweise beliebig in Reihen miteinander kombinierbar und wahlweise beliebig vertikal übereinander stapelbar sind. Die Kupplungsmittel sind dabei so ausgebildet, dass an einer Stuhlseite ein Kupplungselement mit einem Zapfen und an seinem freien Ende mit einem verdickt ausgebildeten Kopf vorgesehen ist und an der anderen Stuhlseite ein Kupplungsaufnahmeelement mit einer Aufnahmetasche für den Zapfen und den Kopf, wobei diese Aufnahmetasche als V-förmiger bzw. konischer Schlitz in einem Hohlprofil ausgebildet ist.

Zur Reihenverbindung wird ein Stuhl auf der Seite, der das zapfenförmige Kupplungselement aufweist, leicht angehoben und mit dem Zapfen mit verdicktem Kopf von der Seite her in den V-förmigen Aufnahmeschlitz der Aufnahmetasche des benachbarten Stuhls eingeschoben und der Stuhl dann abgesenkt, wodurch die beiden Stühle miteinander verbunden sind. Die beiden Kupplungselemente weisen jedoch ein nicht unbeachtliches Spiel zueinander auf und die Anlageflächen der beiden Kupplungselemente sind aufgrund der konischen Schlitzausbildung nicht sehr groß, so dass zwei miteinander gekoppelte Stühle zwar miteinander verbunden sind, aber nur dann exakt und parallel zueinander ausgerichtet sind, wenn sie entsprechend genau positioniert werden. Eine exakte Aneinanderreihung mehrerer Stühle ist deshalb nur dann gewährleistet, wenn das Bedienungspersonal ausreichend genau arbeitet, insbesondere bei längeren Stuhlreihen läßt sich nicht vermeiden, dass eine exakte Ausrichtung bzw. Reihung nicht gegeben ist.

Demgegenüber liegt dem Anmeldungsgegenstand die Aufgabenstellung zugrunde, einen derartigen stapelbaren Reihenstuhl so weiter zu entwickeln, dass er bei Beibehaltung eines einfach gestalteten Reihenverbindungssystemes mit vielfältiger Kombinationsmöglichkeit und einfacher Stapelbarkeit auf einfache Weise auch eine exakte Ausrichtung bzw. Reihung mehrerer nebeneinander angeordneter und verbundener Stühle zuläßt.

Diese Aufgabe wird bei einem stapelbaren Reihenstuhl der eingangs bezeichneten Art erfindungsgemäß dadurch gelöst, dass jedes Reihenverbindungssystem einen ersten im Bereich der Sitzfläche angeordneten, unteren Reihenverbinder und einen zweiten im Bereich der Rückenlehne angeordneten oberen Reihenverbinder aufweist, wobei jedes Kupplungsaufnahmeelement einen einseitig offenen Einlegeschlitz für den Zapfen des Kupplungselementes und eine zur Aufnahme des Kopfes des Kupplungselementes geeignete, einseitig offene Verriegelungsnut aufweist.

Der erfindungsgemäße Reihenstuhl zeichnet sich somit dadurch aus, dass an jeder Stuhlseite zwei Reihenverbinder vorgesehen sind, und dass durch die Ausbildung des Kupplungsaufnahmeelementes eine exakte Führung des zugehörigen Kupplungselementes in diesem gewährleistet ist. Auf diese Weise ist mit einfachen Mitteln sichergestellt, dass bei Verwendung auch mehrerer Reihenstühle aneinander diese zwangsweise exakt zueinander ausgerichtet sind, so dass auch bei längeren Stuhlreihen diese exakt gereiht sind, so dass eine Aneinanderreihung der Reihenstühle auch von Hilfspersonal problemlos durchgeführt werden kann.

In bevorzugter Ausgestaltung ist vorgesehen, dass das Kupplungselement und das Kupplungsaufnahmeelement jedes Reihenverbinders bei einem Stuhl am Stuhlgestell des Stuhls und bei einem Armlehnenstuhl an der Außenseite der Armlehne(n) angeschraubt ist. Dies ermöglicht es, die Kupplungselemente einfach und in der jeweils gewünschten Lage am Stuhl zu befestigen.

In ganz besonders bevorzugter Ausgestaltung ist vorgesehen, dass die einen, vorzugsweise im Bereich der Rückenlehne hinten oben liegenden Reihenverbinder Kupplungsaufnahmeelemente mit sich im wesentlichen parallel zur Standfläche des Reihenstuhls erstreckendem Einlegeschlitz und Verriegelungsnut und die anderen, vorzugsweise im Bereich der Sitzfläche vorne unten liegenden Reihenverbinder desselben Reihenstuhls Kupplungsaufnahmeelemente mit sich im wesentlichen senkrecht zur Standfläche des Reihenstuhls erstreckendem Einlegeschlitz und Verriegelungsnut aufweisen. Bei dieser Ausgestaltung können die Reihenstühle besonders sicher miteinander gekuppelt werden und nicht ohne weiteres getrennt werden, so dass eine verbesserte Paniksicherung gegeben ist.

Dabei ist bevorzugt weiterhin vorgesehen, dass jeweils die offene Seite des Einlegeschlitzes mit der Verriegelungsnut der oberen Kupplungsaufnahmeelemente nach vorne zur Sitzfläche des Reihenstuhls hin und die offene Seite des Einlegeschlitzes und der Verriegelungsnut der unteren Kupplungsaufnahmeelemente schräg nach hinten unten zur Standfläche des Reihenstuhls hinweisen.

In weiterer vorteilhafter Ausgestaltung ist vorgesehen, dass der untere Reihenverbinder und der obere Reihenverbinder einerseits und eine oben liegende und eine unten liegende Befestigungsstelle der Armlehnen zwecks Befestigung am Stuhlgestell andererseits koaxial auf einer sich im wesentlichen parallel zur Aufstellfläche des Reihenstuhls erstreckenden Achse liegen.

Weiterhin ist vorteilhaft vorgesehen, dass das Kupplungselement und das Kupplungsaufnahmeelement im Durchmesser bzw. der Höhe und Breite etwa gleich bzw. geringfügig kleiner als der Durchmesser bzw. die Breite und Höhe des Rahmenmaterials zur Bildung des Stuhlgestelles gehalten ist. Auf diese Weise ergeben sich besonders klein gehaltene Reihenverbinder, die kaum auffallen, wenn der Reihenstuhl z.B. als Einzelstuhl benutzt wird.

Eine bevorzugte Ausführung eines stapelbaren Reihenstuhls ist in den Zeichnungen dargestellt und wird im folgenden näher erläutert. Es zeigen:
- Fig. 1: einen Reihenstuhl-Stapel in der Seitenansicht,
- Fig. 2: einen Teil einer Stuhlreihe mit durch das erfindungsgemäße ausgebildete Reihenverbindungssystem gekuppelten Stühlen und Armlehnenstühlen in der Vorderansicht,
- Figur 3: einen Teil eines Armlehnenstuhls und eines Stuhls mit Reihenverbindern im Bereich der Rückenlehne und im Bereich der Sitzfläche in vergrößertem Maßstab,
- Figur 4: eine perspektivische Darstellung eines in abgewandelter Form angeordneten Reihenverbinders zwischen zwei Stühlen und
- Figur 5: eine der Figur 4 entsprechende Darstellung eines Reihenverbinders bei Armlehnenstühlen und
- Figuren 6 bis 10: jeweils in der Seitenansicht zwei miteinander kuppelbare Armlehnenstühle mit einem abgewandelten Reihenverbinder.

In Figur 1 ist ein Reihenstuhlstapel gezeigt, dessen unterster Reihenstuhl mit dick ausgezogenen Linien als sogenannter Armlehnenstuhl 1 dargestellt ist. Der Armlehnenstuhl 1 steht mit Stützfüßen 2, die für einen weiter unten näher erläuterten Zweck als Distanzhalter ausgebildet sind, mit im wesentlichen nach unten hin zu einer Standfläche 3 sich V-förmig öffnenden Standbeinen 4 in normaler Gebrauchslage. Die Standbeine 4 des Armlehnenstuhls 1 sind Teil eines Stuhlgestells 5, das eine Sitzfläche 6 und eine Rückenlehne 7 trägt. Der Armlehnenstuhl 1 besitzt zumindest eine Armlehne 8, die mit ihrem unteren Ende im Bereich des oberen Endes des vorderen Standbeins 4 und mit ihrem oberen Ende an einer Stützstrebe 9 des die Rückenlehne 7 tragenden Stuhlgestells 5 angeschraubt ist. Im Bereich der Befestigungsachse der Armlehnen 8 ist ein weiter unten näher beschriebener Reihenverbinder 1 1 angeordnet, über den beim Erzeugen einer Stuhlreihe mit erfindungsgemäß ausgebildeten Reihenstühlen benachbarte Reihenstühle miteinander verbunden werden können, so wie das weiter unten näher erläutert ist.

Wie aus Figur 1 weiter hervorgeht, sind auf dem Armlehnenstuhl 1 weitere Armlehnenstühle gestapelt und zwar dergestalt, daß jeweils die V-förmig ausgebildeten Standbeine 4 eines aufgestapelten Reihenstuhls die Standbeine des darunter liegenden Reihenstuhls übergreifen. Dabei stützen sich die Standbeine 4 jeweils über die als Distanzhalter dienenden Stützfüße 2 ab. Wie Figur 1 zeigt, ergibt sich auf diese Weise eine im wesentlichen vertikale bzw. quasi vertikal orientierte Stapelung der Reihenstühle. Die Stapelung wird dabei nicht durch die Reihenverbinder 11 behindert. Voraussetzung dafür ist jedoch, daß die Reihenverbinder 11 in einem Bereich liegen, der einerseits durch die Stapelhöhe A und andererseits durch die breiteste Strecke B begrenzt ist, die sich durch die längste Erstreckung der Armlehnen 8 ergibt. Der Bereich, in dem der Reihenverbinder 11 zu liegen kommen muß, wenn er beim Stapeln nicht behindern soll bzw. ohne daß er entfernt wird, ist zwischen den Armlehnen der beiden oberen Armlehnenstühlen schraffiert dargestellt.

In Figur 2 sind denkbare Verbindungsmöglichkeiten 10, 10', 10" mit Hilfe des erfindungsgemäß ausgebildeten Reihenverbinders 11 dargestellt. Bei der Verbindungsmöglichkeit 10 handelt es sich um eine solche, bei der keine Armlehnen an der Verbindungsstelle der beiden benachbarten Stühle vorhanden sind. Dagegen befinden sich bei der Verbindungsmöglichkeit 10' zwei Armlehnen im Bereich des Reihenverbinders, während im Falle der Verbindungsmöglichkeit 10" eine Armlehne eines Armlehnenstuhls 1 mit einem keine Armlehne aufweisenden Stuhl dargestellt ist.

Wie aus Figur 3 hervorgeht, besteht der Reihenverbinder 11 im wesentlichen aus einem Kupplungselement 12 und einem Kupplungsaufnahmeelement 13, wobei das Kupplungselement 12 im wesentlichen aus einem Zapfen 14 und einem verdickt ausgebildeten Kopf 15 besteht, das an der Stützstrebe 9 oder dem Stuhlgestell 5 bzw. einem darin eingesetzten Endstück 20 angeschraubt ist. Das Kupplungsaufnahmeelement besteht aus einem Haltestück 16, das in ähnlicher Weise am Reihenstuhl befestigt ist und im unteren rechten Teil der Figur 3 im einzelnen näher dargestellt ist. Wie dort und in den Figuren 4 und 5 ersichtlich, ist das Halteelement 16 in Ansicht gesehen im wesentlichen U-förmig ausgebildet und besitzt zur Aufnahme für den Zapfen 14 des Kupplungselements 12 einen Einlegeschlitz 17 und zur Aufnahme des verdickt ausgebildeten Kopfes 15 des Kupplungselementes 12 eine einseitig offene Verriegelungsnut 18. In Figur 3 ist die offene Seite des Halteelements 16 nach unten gerichtet, während die offene Seite bei den Figuren 4 und 5 nach oben weist.

Aus den Figuren 3 bis 5 läßt sich erkennen, daß das Kupplungselement 12 und das Kupplungsaufnahmeelement 13 im Durchmesser bzw. der Höhe und Breite durchweg kleiner als der Durchmesser bzw. die Breite und Höhe des Rahmenmaterials zur Bildung des Stuhlgestells 5 gehalten ist.

In den Figuren 6 bis 10 ist der Ablauf einer Reihenverbindung anhand zweier Armlehnenstühle x und y dargestellt, die aufgrund eines speziell ausgebildeten Reihenverbindungssystems in besonders sicherer Weise miteinander gekuppelt werden können. Der Armlehnenstuhl x weist, wie aus Figur 6 hervorgeht, Kupplungselemente 12 und der Armlehnenstuhl y Kupplungsaufnahmeelemente 13 auf. Die Kupplungselemente 12 und die Kupplungsaufnahmeelemente 13 sind im Prinzip wie bei den Ausführungen in den Figuren 1 bis 5 ausgebildet. Bei den Kupplungsaufnahmeelementen 13 am Armlehnenstuhl y weist jedoch die offene Seite des Einlegeschlitzes 17 und der Verriegelungsnut 18 nicht, wie in den Ausführungsvarianten der Figuren 1 bis 5 nach oben oder unten, sondern im wesentlichen parallel bzw. vertikal zur Standfläche 3 des Reihenstuhls. Im dargestellten Ausführungsbeispiel laufen der Einlegeschlitz 17 und die Verriegelungsnut 18 des oberen Kupplungsaufnahmeelementes 13 mit nach vorne weisender Öffnung im wesentlichen parallel zur Standfläche 3, während der Einlegeschlitz 17 und die Verriegelungsnut 18 der im Bereich der Sitzfläche 6 vorne unten liegenden Kupplungsaufnahmeelemente 13 im wesentlichen vertikal, genaugenommen schräg nach hinten unten weisen. Derart miteinander verbundene Reihenstühle können nicht durch einfaches Anheben oder Schieben auf der Standfläche bzw. dem Boden getrennt werden. Man kommt somit zu einer verbesserten Paniksicherung. Panikgesichert ist normalerweise eine Stuhlreihe dann, wenn die beiden äußeren Stühle einer Reihe am Boden befestigt sind und aus dieser Reihe kein Stuhl zwischen den äußeren entfernt werden kann, d. h. im Fall einer Panik darf die Stuhlreihe nicht durch Heben, Schieben oder durch Umfallen getrennt werden können. Beim erfindungsgemäßen Reihenverbindungssystem läßt sich die Paniksicherung nur im Bedarfsfall auf einfache Weise rasch lösen, so wie das weiter unten näher erläutert wird.

Das Verbinden der Armlehnenstühle x, y mittels der in den Figuren 6 bis 10 dargestellten Reihenverbinder erfolgt in der Weise, daß der Armlehnenstuhl y ausgehend von der in Figur 6 dargestellten Stellung vorne angehoben (s. Abstand a in Figur 7) und parallel zur Standfläche 3 nach vorne geschoben wird, bis das im Bereich der Rückenlehne 7 liegende Kupplungsaufnahmeelement 13 mit dem nach vorne hin offenen Einlegeschlitz 17 bzw. der Verriegelungsnut 18 mit dem am benachbarten Armlehnenstuhl x befindlichen Kupplungselement 12 zum Eingriff kommt (Figur 8). Dadurch läßt sich das im Bereich der Sitzfläche 6 liegende vordere Kupplungsaufnahmeelement 13 durch Schwenken des Armlehnenstuhls y um die Achse der hinten oben liegenden Kupplungsverbindung mit dem vorne liegenden Kupplungselement 12 des benachbarten Armlehnenstuhls x in Eingriff bringen. Durch die überlagerte Bewegung nach vorne und nach unten wird somit zwischen zwei entsprechend ausgebildeten Reihenstühlen eine sichere Verbindung hergestellt. Die Verbindung wird wieder gelöst, indem der Armlehnenstuhl y vorne angehoben und in dieser Stellung nach hinten geschoben wird, so daß die Kupplungselemente 12 und die Kupplungsaufnahmeelemente 13 wieder außer Eingriff gelangen.

Entgegen der Darstellung ist es grundsätzlich auch möglich, das im Bereich der Sitzfläche 6 liegende vordere Kupplungsaufnahmeelement 13 mit einem sich im wesentlichen parallel zur Standlfäche 3 erstreckenden Einlegeschlitz 17 bzw. Verriegelungsnut 18 und das im Bereich der Rückenlehne 7 liegende obere Kupplungsaufnahmeelement 12 mit einem im wesentlichen vertikal zur Standfläche 3 verlaufenden Einlegeschlitz 17 und Verriegelungsnut 18 auszubilden.

In Abänderung der darstellten Ausführungsbeispiele, jedoch im Rahmen der Ansprüche, ist es auch denkbar, daß zumindest im Falle der Reihenverbinder bei Anwendung an einem Stuhl, also einem Reihenstuhl ohne Armlehnen, der Reihenverbinder einstückig mit dem Rahmengestell bzw. einem Teil des Rahmengestells hergestellt wird, wenn dies beispielsweise aus einer Aluminiumlegierung oder dergleichen hergestellt wird. Auch lassen sich die Reihenverbinder z. B. bei der Herstellung des Rahmengestells aus Stahl anschweißen.

## Patentansprüche

1. Stapelbarer Reihenstuhl für eine Saalbestuhlung oder dgl., mit einem Stuhlgestell (5), einer daran befestigten Sitzfläche (6) und Rückenlehne (7) sowie einem seitlich am Stuhlgestell (5) angeordneten Reihenverbindungssystem, das wenigstens einen Reihenverbinder (11) mit einem am Reihenstuhl angeordneten Kupplungselement (12) und einem damit zusammenwirkenden, in einer Stuhlreihe an einem jeweils benachbarten Reihenstuhl angeordneten Kupplungsaufnahmeelement (13) aufweist, wobei das Kupplungselement (12) von einem Zapfen (14) mit einem an seinem freien Ende angeordneten, verdickt ausgebildeten Kopf (15) und das Kupplungsaufnahmeelement (13) von einem eine Aufnahmetasche (17,18) für den Zapfen (14) und den Kopf (15) des Kupplungselementes (12) aufweisenden Halteelement (16) gebildet ist, wobei das Kupplungselement (12) und das Kupplungsaufnahmeelement (13) in Sitzrichtung gesehen jeweils an einer an der bei einem Reihenstuhl ohne Armlehne (Stuhl) durch das Stuhlgestell (5) und bei einem Reihenstuhl mit Armlehne(n) (Armlehnenstuhl) (1) durch die Außenseite der Armlehne (8) begrenzten breitesten Stelle des Stuhls bzw. Armlehnenstuhls (1) liegenden Verbindungsstelle starr befestigt ist, die beim Stuhl und Armlehnenstuhl (1) von einer bodenseitigen Aufstellfläche (3) im wesentlichen gleich weit entfernt liegt, so dass die Stühle und Armlehnenstühle (1) wahlweise beliebig in Reihe miteinander kombinierbar und wahlweise beliebig im wesentlichen vertikal übereinander stapelbar sind,
**dadurch gekennzeichnet,**
**dass** jedes Reihenverbindungssystem einen ersten im Bereich der Sitzfläche (6) angeordneten, unteren Reihenverbinder (11) und einen zweiten im Bereich der Rückenlehne (7) angeordneten oberen Reihenverbinder (11) aufweist, wobei jedes Kupplungsaufnahmeelement (13) einen einseitig offenen Einlegeschlitz (17) für den Zapfen (14) des Kupplungselementes (12) und eine zur Aufnahme des Kopfes (15) des Kupplungselementes (12) geeignete, einseitig offene Verriegelungsnut aufweist.

2. Reihenstuhl nach Anspruch 1,
**dadurch gekennzeichnet,**
**dass** das Kupplungselement (12) und das Kupplungsaufnahmeelement (13) jedes Reihenverbinders (11) bei einem Stuhl am Stuhlgestell (5) des Stuhls und bei einem Armlehnenstuhl (1) an der Außenseite der Armlehne(n) (8) angeschraubt ist.

3. Reihenstuhl nach Anspruch 1 oder 2,
**dadurch gekennzeichnet,**
**dass** die einen, vorzugsweise im Bereich der Rückenlehne (7) hinten oben liegenden Reihenverbinder (11) Kupplungsaufnahmeelemente (13) mit sich im wesentlichen parallel zur Standfläche (3) des Reihenstuhls erstreckendem Einlegeschlitz (17) und Verriegelungsnut (18) und die anderen, vorzugsweise im Bereich der Sitzfläche (6) vorne unten liegenden Reihenverbinder (11) desselben Reihenstuhls Kupplungsaufnahmeelemente (13) mit sich im wesentlichen senkrecht zur Standfläche (3) des Reihenstuhls erstreckendem Einlegeschlitz (17) und Verriegelungsnut (18) aufweisen.

4. Reihenstuhl nach Anspruch 3,
**dadurch gekennzeichnet,**
**dass** jeweils die offene Seite des Einlegeschlitzes (17) mit der Verriegelungsnut (18) der oberen Kupplungsaufnahmeelemente (13) nach vorne zur Sitzfläche (6) des Reihenstuhls hin und die offene Seite des Einlegeschlitzes (17) und der Verriegelungsnut (18) der unteren Kupplungsaufnahmeelemente (13) schräg nach hinten unten zur Standfläche (3) des Reihenstuhls hinweisen.

5. Reihenstuhl nach einem oder mehreren der Ansprüche 1 bis 4,
**dadurch gekennzeichnet,**
**dass** der untere Reihenverbinder (11) und der obere Reihenverbinder (11) einerseits und eine oben liegende und eine unten liegende Befestigungsstelle der Armlehnen (8) zwecks Befestigung am Stuhlgestell (5) andererseits koaxial auf einer sich im wesentlichen parallel zur Aufstellfläche des Reihenstuhls erstreckenden Achse liegen.

6. Reihenstuhl nach einem oder mehreren der Ansprüche 1 bis 5,
**dadurch gekennzeichnet,**
**dass** das Kupplungselement (12) und das Kupplungsaufnahmeelement (13) im Durchmesser bzw. der Höhe und Breite etwa gleich bzw. geringfügig kleiner als der Durchmesser bzw. die Breite und Höhe des Rahmenmaterials zur Bildung des Stuhlgestelles (5) gehalten ist.

## Claims

1. A stackable chair for use in a row for auditorium seating or the like, comprising a chair frame (5), a seat surface (6) and backrest (7) secured thereto and a row-connecting system which is arranged laterally on the chair frame (5) and which has at least one row connector (11) with a coupling element (12) arranged on the chair for use in a row and a coupling receiving element (13) which co-operates therewith and which is arranged in a row of chairs on the respectively adjacent chair in the row, wherein the coupling element (12) is formed by a projection (14) with a thickened head (15) arranged at its free end and the coupling receiving element (13) is formed by a holding element (16) having a receiving pocket (17, 18) for the projection (14) and the head (15) of the coupling element (12), wherein the coupling element (12) and the coupling receiving element (13) as viewed in the sitting direction are respectively rigidly fixed at a connecting location disposed at the widest location, delimited in the case of a chair for use in a row without an armrest (chair) by the chair frame (5) and in the case of a chair for use in a row with an armrest or armrests (armrest chair) (1) by the outside of the armrest (8), on the chair or armrest chair (1) respectively, which connecting location is substantially equally far away from a floor support surface (3) in the case of the chair and the armrest chair (1) so that the chairs and the armrest chairs (1) can be selectively combined together in a row as desired and can be selectively stacked substantially vertically in mutually superposed relationship as desired, **characterised in that** each row-connecting system has a first lower row connector (11) arranged in the region of the seat surface (6) and a second upper row connector (11) arranged in the region of the backrest (7), wherein each coupling receiving element (13) has an insertion slot (17) open at an end for the projection (14) of the coupling element (12) and a locking groove open at an end suitable for receiving the head (15) of the coupling element (12).

2. A chair according to claim 1 **characterised in that** the coupling element (12) and the coupling receiving element (13) of each row connector (11) is mounted in the case of a chair to the chair frame (5) of the chair and in the case of an armrest chair (1) to the outside of the armrest or armrests (8).

3. A chair according to claim 1 or claim 2 **characterised in that** the one row connectors (11) which are preferably disposed at the rear and upwardly in the region of the backrest (7) have coupling receiving elements (13) with an insertion slot (17) and a locking groove (18) which extend substantially parallel to the support surface (3) of the chair and the other row connectors (11) which are preferably at the front and downwardly in the region of the seat surface (6) of the same chair have coupling receiving elements (13) with an insertion slot (17) and a locking groove (18) which extend substantially perpendicularly to the support surface (3) of the chair.

4. A chair according to claim 3 **characterised in that** in each case the open side of the insertion slot (17) with the locking groove (18) of the upper coupling receiving element (13) faces forwardly towards the seat surface (6) of the chair and the open side of the insertion slot (17) and the locking groove (18) of the lower coupling receiving element (13) faces inclinedly rearwardly and downwardly towards the support surface (3) of the chair.

5. A chair according to one or more of claims 1 to 4 **characterised in that** the lower row connector (11) and the upper row connector (11) on the one hand and an upwardly disposed and a downwardly disposed fixing location of the armrests (8) for the purposes of fixing to the chair frame (5) on the other hand are disposed coaxially on an axis extending substantially parallel to the support surface of the chair.

6. A chair according to one or more of claims 1 to 5 **characterised in that** the coupling element (12) and the coupling receiving element (13) is kept substantially equal or slightly smaller in diameter or height and width than the diameter or the height and width respectively of the frame material for forming the chair frame (5).

## Revendications

1. Siège empilable pour une rangée de sièges dans une salle de spectacle ou analogue, comprenant une ossature de siège (5), une surface d'assise (6) et un dossier (7) fixés sur celle-ci, ainsi qu'un système de liaison de rangée agencé latéralement sur l'ossature de siège (5), qui comprend au moins un élément de liaison de rangée (11) avec un élément d'accouplement (12) agencé sur le siège et un élément de réception d'accouplement (13) agencé sur le siège voisin, ledit élément d'accouplement (12) étant constitué par un tenon (14) comportant une tête (15) de réalisation épaissie agencée à son extrémité libre, et l'élément de réception d'accouplement (13) étant constitué par un élément de retenue (16) qui présente une poche de réception (17, 18) pour le tenon (14) et pour la tête (15) de l'élément d'accouplement (12), l'élément d'accouplement (12) et l'élément de réception d'accouplement (13) étant fixés respectivement de manière rigide, vus en direction d'assise, à un emplacement de liaison situé à l'emplacement le plus large du siège, délimité, dans le cas d'un siège sans accoudoir (chaise) par l'ossature (5) du siège, et dans le cas d'un siège avec accoudoir (fauteuil) (1) par le côté extérieur de l'accoudoir (8), ledit emplacement de liaison étant disposé sensiblement à la même distance, aussi bien dans le cas d'une chaise que dans le cas d'un fauteuil (1) depuis une surface d'appui (3) au sol, de sorte que les chaises et les fauteuils (1) peuvent être combinés de façon quelconque les uns avec les autres dans des rangées et peuvent être empilés verticalement les uns au-dessus des autres de façon quelconque,
**caractérisé en ce que** chaque système de liaison de rangée comprend un premier élément de liaison de rangée inférieur (11) agencé dans la région de la surface d'assise (6) et un second élément de liaison de rangée supérieur (11) agencé dans la région du dossier (7), chaque élément de réception d'accouplement (13) comprenant une fente de mise en place (17), ouverte de sur un côté, pour le tenon (14) de l'élément d'accouplement (12), et une gorge de verrouillage ouverte sur un côté, convenant à recevoir la tête (15) de l'élément d'accouplement (12).

2. Siège selon la revendication 1, **caractérisé en ce que** l'élément d'accouplement (12) et l'élément de réception d'accouplement (13) de chaque élément de liaison de rangée (11) est vissé sur l'ossature de siège (5) dans le cas d'une chaise et sur la face extérieure des accoudoirs (8) dans le cas d'un fauteuil (1).

3. Siège selon l'une ou l'autre des revendications 1 et 2, **caractérisé en ce que** les éléments de liaison de rangée (11), de préférence ceux qui sont situés en haut et en arrière dans la région du dossier (7) comprennent des éléments de réception d'accouplement (13) avec une fente de mise en placé (17) et une gorge de verrouillage (18) qui s'étendent essentiellement parallèlement à la surface d'appui (3) du siège, et les autres éléments de réception d'accouplement (13), de préférence les éléments de liaison de rangée (11) situés en avant et en bas dans la région de la surface d'assise (6) du même siège comprennent des éléments de réception d'accouplement (13) avec une fente de mise en place (17) et une gorge de verrouillage (18) qui s'étendent essentiellement perpendiculairement à la surface d'appui (3) du siège.

4. Siège selon la revendication 3, **caractérisé en ce que** le côté ouvert de la fente de mise en place (17) et de la gorge de verrouillage (18) de l'élément de réception d'accouplement supérieur (13) sont tournés vers l'avant en direction de la surface d'assise (6) du siège, et le côté ouvert de la fente de mise en place (17) et de la gorge de verrouillage (18) de l'élément de réception d'accouplement inférieur (13) sont tournés en oblique vers l'arrière et vers le bas en direction de la surface d'appui (3) du siège.

5. Siège selon l'une ou plusieurs des revendications 1 à 4, **caractérisé en ce que** l'élément de liaison de rangée inférieur (11) et l'élément de liaison de rangée supérieur (11) d'une part, et un emplacement de fixation supérieur et un emplacement de fixation inférieur des accoudoirs (8) d'autre part, dans le but de la fixation à l'ossature de siège (5), sont disposés coaxialement sur un axe qui s'étend sensiblement parallèlement à la surface d'appui du siège.

6. Siège selon l'une ou plusieurs des revendications 1 à 5, **caractérisé en ce que** l'élément d'accouplement (12) et l'élément de réception d'accouplement (13) ont un diamètre, ou respectivement une hauteur et une largeur, approximativement égaux ou légèrement inférieurs au diamètre, ou respectivement à la hauteur et à la largeur du matériau de cadre destiné à la formation de l'ossature (5) du siège.
